# EUROPÄISCHE PATENTSCHRIFT

(11) **EP 2 857 632 B1**
(45) Veröffentlichungstag und Bekanntmachung des Hinweises auf die Patenterteilung: **09.03.2016**
(21) Anmeldenummer: 13004767.3
(22) Anmeldetag: 02.10.2013
(51) Int. Cl.: E06B 9/60, E06B 9/80, E06B 9/88

(54) **Arretiervorrichtung für einen Schlussstab eines Behangs**
Locking device for a curtain closing rod
Dispositif d'arrêt pour une lame d'extrémité d'un rideau

(43) Veröffentlichungstag der Anmeldung: 08.04.2015
(73) Patentinhaber: ALUKON KG, 95176 Konradsreuth (DE)
(72) Erfinder: DEMEL Frank, 95176 Konradsreuth (DE); THURIK Herbert, 95030 Hof (DE)
(74) Vertreter: Wasmuth, Rolf

(56) Entgegenhaltungen:
- DE-U1-202005 007 069
- FR-A3- 2 806 441

## Beschreibung

Die Erfindung betrifft eine Arretiervorrichtung für einen Schlussstab eines auf einer Wickelrolle aufgewickelten Behangs, z. B. eines Insektenschutzgewebes oder dgl.. Der Schlussstab ist an seinen Enden in einem Führungsprofil geführt, wobei als Teil der Arretiervorrichtung zwischen einem Ende des Schlussstabes und dem Führungsprofil ein in Längsrichtung des Schlussstabes verschiebbarer Längsschieber angeordnet ist. Der Längsschieber wirkt mit einem im Führungsprofil angeordneten Arretierschuh zusammen.

Bei einer Abwärtsbewegung des Schlussstabes greift ein am Längsschieber vorgesehener Arretierzapfen in eine in dem Führungsprofil vorgesehene Führungskulisse ein, wobei der Arretierzapfen über eine Einfädelschräge der Führungskulisse in Längsrichtung des Schlussstabes relativ zu einer Arretieraufnahme ausgerichtet wird. Bei einer folgenden Aufwärtsbewegung des Schlussstabes fährt der Arretierzapfen in die Arretieraufnahme ein und hält den Schlussstab auf Höhe des Arretierschuhs fest.

Zum Lösen der Arretiervorrichtung wird der Schlussstab erneut abwärts bewegt, worauf der Arretierzapfen aus der Arretieraufnahme ausfährt, bis er auf eine Auslaufschräge der Führungskulisse aufläuft, die den Arretierzapfen in Längsrichtung des Schlussstabes in seiner Lage relativ zu der Arretieraufnahme derart ausrichtet, dass bei einer folgenden Aufwärtsbewegung des Schlussstabes der Arretierzapfen an der Arretieraufnahme vorbei aus der Führungskulisse herausläuft und der Schlussstab freigegeben ist.

Eine derartige Arretiervorrichtung ist störungsanfällig gegen Schmutz und Ablagerungen. Setzen sich in der im Führungsprofil vorgesehenen Führungskulisse Schmutzpartikel fest, ist ein ordnungsgemäße Verriegeln der Arretiervorrichtung nur noch eingeschränkt möglich. Eine solche Arretiervorrichtung ist beispielsweise aus FR-2806441 bekannt.

Der Erfindung liegt die Aufgabe zugrunde, eine gattungsgemäße Arretiervorrichtung derart auszubilden, dass auch unter ungünstigen Umgebungsbedingungen ein sicheres Verriegeln und Lösen der Arretiervorrichtung erzielt ist.

Die Aufgabe wird erfindungsgemäß nach den kennzeichnenden Merkmalen des Anspruchs 1 gelöst.

Der Arretierzapfen wird am Arretierschuh ausgebildet, der fest in der Führungsnut des Führungsprofils festgelegt ist. Die Arretierzapfen ragen frei in einen Innenraum des Arretierschuhs ein. Durch die Montage im Führungsprofil ist die Steifigkeit des montierten Arretierschuhs deutlich erhöht.

Die Arretieraufnahme sowie die den Arretierzapfen zur Arretieraufnahme ausrichtende Einlaufschräge und die Auslaufschräge der Führungskulisse sind an dem bewegten Längsschieber ausgebildet, so dass eventuell anhaftender Schmutz durch die bei jeder Verriegelung und bei jedem Lösen des Längsschiebers auftretende Bewegung gelockert wird und abfällt. Die Führungskulisse ist auch nach längerer Betriebszeit frei von Schmutzpartikeln. Die erfindungsgemäße Arretiervorrichtung ist auch unter ungünstigen Umgebungsbedingungen lange Zeit funktionssicher.

In Weiterbildung der Erfindung hat der Längsschieber auf jeder seiner Seitenflächen eine Führungskulisse ausgebildet, die jeweils mit einer Einlaufschräge und einer Auslaufschräge versehen sind.

Der Längsschieber ist im Schlussstab frei verschiebbar gehalten, wozu zweckmäßig der Längsschieber unverlierbar in einem Schieberträger aufgenommen ist, der in das Ende des Schlussstabes eingeschoben und darin fixiert ist.

Der Schieberträger weist eine Kedernut auf, die eine im Schlussstab ausgebildete Kedernut bis in das Führungsprofil verlängert. Dadurch ist eine sichere und dichte Führung des Behangs im Führungsprofil gewährleistet, was insbesondere bei einem Insektenschutzgewebe vorteilhaft ist.

Der Arretierschuh weist zwei einander gegenüberliegende Arretierzapfen auf, zwischen denen der Längsschieber eintaucht. Dabei greifen die Arretierzapfen gleichzeitig in je eine Führungskulisse des Längsschiebers ein, so dass ein Verkanten des Längsschiebers bei seiner Bewegung vermieden ist.

Der Arretierschuh ist in Weiterbildung der Erfindung aus zwei Schuhhälften zusammengesetzt, wobei jede Schuhhälfte einen Befestigungsdom aufweisen kann. Durch die Teilung des Arretierschuhs können die Schuhhälften voneinander getrennt im Führungspröfil montiert und auch demontiert werden. Dabei ist die Montage wie die Demontage durch die offene Führungsnut im Profil möglich. Der Arretierschuh muss daher nicht über ein offenes Ende in die Führungsnut eingeschoben werden. Bei der Montage werden die Befestigungsdome der beiden Schuhhälften zu einem gemeinsamen Schraubdom des Arretierschuhs zusammengesetzt. Die Befestigungsdome greifen formschlüssig ineinander und bilden den Schraubdom zur Aufnahme einer Befestigungsschraube. Mit Eindrehen der Befestigungsschraube werden die Schuhhälften miteinander verbunden und zugleich der Arretierschuh in der Führungsnut unverschiebbar festgelegt.

Vorteilhaft ist der Arretierschuh in der Profilnut der Führungsschiene festgeklemmt. Hierzu wird eine in den Schraubdom eingedrehte Befestigungsschraube genutzt, die sich auf dem Nutgrund des Führungsprofils abstützt und dieses gegen eine Schulter des Führungsprofils festklemmt. Die in den Schraubdom eingedrehte Befestigungsschraube verbindet somit nicht nur beide Schuhhälften miteinander, sondern ist zugleich Klemmschraube zum Festklemmen des Arretierschuhs in der Profilnut der Führungsschiene.

Weitere Merkmale der Erfindung ergeben sich aus den weiteren Ansprüchen, der Beschreibung und der Zeichnung, in der ein nachfolgend im Einzelnen beschriebenes Ausführungsbeispiel der Erfindung dargestellt ist. Es zeigen:
- Fig. 1: einen schematischen Schnitt längs der Linie I-I in Fig. 2 durch eine Arretiervorrichtung für einen Schlussstab eines auf einer Wickelrolle aufgewickelten Behangs,
- Fig. 2: eine Draufsicht auf einen in einem Führungsprofil geführten Schlussstab des Behangs nach Fig. 1,
- Fig. 3: in perspektivischer schematischer Darstellung eine Teildarstellung der Arretiervorrichtung nach Fig. 1,
- Fig. 4: eine Seitenansicht auf einen Längsschieber,
- Fig. 5: eine Draufsicht auf den Längsschieber nach Fig. 4,
- Fig. 6: eine perspektivische Ansicht des Längsschiebers nach Fig. 4,
- Fig. 7: eine Seitenansicht eines Schieberträgers für einen Längsschieber nach Fig. 4,
- Fig. 8: eine perspektivische Ansicht des Schieberträgers nach Fig. 7,
- Fig. 9: eine perspektivische Ansicht auf einen Arretierschuh,
- Fig. 10: eine Ansicht des Arretierschuhs von vorne,
- Fig. 11: eine Draufsicht auf den Arretierschuh nach Fig. 10 von oben,
- Fig. 12: eine perspektivische Ansicht einer ersten Schuhhälfte des Arretierschuhs nach Fig. 10,
- Fig. 13: eine Seitenansicht der Schuhhälfte nach Fig. 12,
- Fig. 14: eine perspektivische Ansicht einer zweiten Schuhhälfte des Arretierschuhs nach Fig. 10,
- Fig. 15: eine Seitenansicht der Schuhhälfte nach Fig. 14.

In Fig. 1 ist in schematischer Darstellung und im Teilschnitt eine Arretiervorrichtung 1 gezeigt, die im Wesentlichen aus einem Längsschieber 2 und einem Arretierschuh 3 besteht.

Die Arretiervorrichtung 1 ist für einen Schlussstab 4 vorgesehen, der das untere Ende 5 eines Behangs 6 bildet, der im gezeigten Ausführungsbeispiel ein Insektenschutzgewebe oder dgl. Gewebe sein kann.

Der Behang wird vor einer Fensteröffnung angeordnet und ist auf einer Wickelrolle 7 aufgewickelt, die - z. B. durch eine geeignete Federanordnung - in Aufwickelrichtung 8 vorgespannt ist. Mittels eines Keders 9 oder dgl. ist der Behang 6 in einer Kedernut 10 des Schlussstabes 4 gehalten.

Der Schlussstab ist an seinen beiden Enden 14 in einer Führungsnut 11 eines Führungsprofils 13 geführt und gehalten. Der Längsrand 12 des Behangs 6 wird ebenfalls in der Führungsnut 11 des Führungsprofils 13 geführt; zweckmäßig ist der Längsrand 12 in der Führungsnut 11 dichtend geführt.

In den Figuren 1 bis 3 ist die Arretiervorrichtung 1 an einem Ende 14 des Schlussstabes 4 dargestellt; an beiden Enden 14 des Schlussstabes 4 ist eine Arretiervorrichtung 1 angeordnet. Die in Fig. 2 gezeigte weitere Führungsnut 20 kann der Führung eines Rollladens oder dgl. dienen. Die Führungsnut 11 und die weitere Führungsnut 20 sind in einem gemeinsamen Führungsprofil 13 ausgebildet, welches rechts und links einer Fensteröffnung festgelegt wird.

In das dargestellte Ende 14 ist - in Längsrichtung 15 des Schlussstabes 4 - ein Schieberträger 16 eingeschoben, der den Längsschieber 2 frei verschiebbar im Ende 14 des Schlussstabes 4 lagert. Der Längsschieber 2 hat - in Seitenansicht - im Wesentlichen eine L-Form (Fig. 4), wobei der längere Schenkel 2a unverlierbar im Schieberträger 16 gehalten ist und der kürzere Schenkel 2b in die Führungsnut 11 einragt.

Der Schieberträger 16 ist in den Figuren 7 und 8 dargestellt und besteht im Wesentlichen aus einem Führungsabschnitt 17, der vollständig im Ende 14 des Schlussstabes 4 aufgenommen ist. Eine Stirnwand 18 begrenzt die Einschubtiefe des Schieberträgers 16 in Längsrichtung 15 des Schlussstabes 4.

An der Stirnwand 18 ist ein Gleitabschnitt 19 ausgebildet, der in die Führungsnut 11 einragt (Fig. 2) und eine leichte Führung des Schlussstabes 4 längs des Führungsprofils 13 gewährleistet.

Der Gleitabschnitt 19 begrenzt ferner die Abwärtsbewegung des Schlussstabes 4, wobei der Arretierschuh 3 als Anschlag für den Gleitabschnitt 19 in der Führungsnut 11 festliegt. Auf seiner dem Behang 6 zugewandten Längsseite des Gleitabschnittes ist eine Aufnahmenut 55 ausgebildet, die eine Kedernut 10 im Schlussstab 4 verlängert.

Der im Schieberträger in Längsrichtung des Schlussstabes 4 geführte Längsschieber 2 ist in den Figuren 4 bis 6 dargestellt. Er hat in Seitenansicht eine L-förmige Grundform, wobei der längere Schenkel 2a zur Führung des Längsschiebers 2 im Schieberträger 16 ausgebildet ist, während der kürzere Schenkel 2b in die Führungsnut 11 einragt.

Der Längsschieber 2 ist als flacher Schieber mit zwei Längsseiten 22 ausgebildet. Im Übergangsbereich vom langen Schenkel 2a zum kurzen Schenkel 2b ist auf beiden Längsseiten eine Führungskulisse 21 ausgebildet, die zu einer Hin- und Herbewegung des Längsschiebers 2 in Richtung des Doppelpfeils 23 im Schieberträger 16 führt.

Die Führungskulisse 21 umfasst eine etwa zentrale Arretieraufnahme 30, die Teil der Führungskulisse 21 ist. Die Führungskulisse 21 für einen in Fig. 4 strichliert angedeuteten Arretierzapfen 24 beginnt und endet am freien Ende 25 des kürzeren Schenkels 2b. Ein fest in der Führungsnut 11 vorgesehener Arretierzapfen 24 wird bei einer Abwärtsbewegung des Schlussstabes 4 über den Ein-/Ausgang 26 der Führungskulisse 21 eintreten und an der Wandung 31 der Arretieraufnahme 30 anlaufen. Die Wandung 31 ist als Führungsschräge 32 ausgebildet, die unter einem Winkel zur Längsrichtung 15 des Schlussstabes und damit in einem Winkel zur Längsachse 27 der Führungsnut 11 liegt. Die Führungsschräge 32 führt dazu, dass der auf den feststehenden Arretierzapfen 24 auflaufende Längsschieber 2 in Pfeilrichtung 28 verschoben wird, also tiefer in die Führungsnut 11 bewegt wird. Ist der Längsschieber 2 in Pfeilrichtung 28 um einen Weg c (Fig. 1) verschoben, passiert der Arretierzapfen 24 die Wandung 31 der Arretieraufnahme 30 und läuft auf eine Einfädelschräge 33 auf, die wiederum unter einem Winkel zur Längsrichtung 15 liegt, jedoch entgegen der Führungsschräge 32 geneigt. Trifft der Arretierzapfen 24 auf die Einfädelschräge 33 auf, wird der Längsschieber 2 entgegen Pfeil 28, also in Pfeilrichtung 29 nach links um einen Weg a zurückgestellt, wodurch die Wandung 31 der Arretieraufnahme 30 unter dem Arretierzapfen 24 zu liegen kommt. Da der Arretierzapfen 24 am Ende der Einfädelschräge 33 im Bereich 42 an eine Wand anläuft, kann der Schlussstab 4 nicht weiter in Pfeilrichtung 37 nach unten bewegt werden.

Lässt der Benutzer den Schlussstab 4 nun los, wird dieser - aufgrund der Aufwickelrichtung 8 der Wickelrolle 7 - in Pfeilrichtung 34 nach oben gezogen, so dass der Arretierzapfen 24 auf die Wandung 31 der Arretieraufnahme 30 trifft und in die etwa V-förmig ausgebildete Arretieraufnahme 30 eintaucht. Da der Schlussstab 4 aufgrund der Aufwickelrichtung 8 unter dauernder Zugspannung in Pfeilrichtung 34 nach oben steht, liegt der Arretierzapfen 24 sicher und unverlierbar in der Arretieraufnahme 30 fest. Der Schlussstab 4 ist auf der Höhe des Arretierzapfens 24 fixiert.

Soll die Arretiervorrichtung 1 gelöst werden, zieht der Benutzer den Schlussstab 4 erneut nach unten, so dass der Arretierzapfen 24 auf eine oberhalb der Arretieraufnahme 30 liegende Auslaufschräge 35 aufläuft, die ebenfalls schräg zur Längsrichtung 15 des Schlussstabes steht und in gleicher Richtung wie die Einlaufschräge 33 geneigt liegt. Der Längsschieber 2 wird in Pfeilrichtung 29 um den Weg b zurückgeschoben, so dass die Arretieraufnahme 30 in Pfeilrichtung 29 aus dem Weg des Arretierzapfens 24 herausgeschoben ist. Kommt der Arretierzapfen 24 am Ende 36 der Auslaufschräge 35 zu liegen, ist die Abwärtsbewegung des Schlussstabes 4 in Pfeilrichtung 37 erneut blockiert, so dass der Benutzer den Schlussstab 4 freilässt und dieser aufgrund der Federkraft der Wickelrolle 7 in Aufwickelrichtung 8 nach oben gezogen wird. Der Arretierzapfen 24 fährt an der Arretieraufnahme 30 vorbei und läuft auf eine Schlussschräge 38 auf, die in gleicher Richtung wie die Einlaufschräge 33 und die Auslaufschräge 35 geneigt liegt. Die Schlussschräge 38 führt zu einer Längsbewegung des Längsschiebers 2 in Pfeilrichtung 28, bis das Ende 39 der Schlussschräge vom Arretierzapfen 24 passiert werden kann. Das Ende 39 der Schlussschräge 38 liegt unterhalb der Führungsschräge 32, so dass bei einem erneuten Einfahren des Arretierzapfens 24 in die Führungskulisse 21 ein Auflaufen auf die Führungsschräge 32 der Arretieraufnahme 30 gewährleistet ist. Der zurückgelegte Weg des Arretierzapfens 24 durch die Führungskulisse 21 ist in den Figuren 1 und 4 mit Pfeilen dargestellt.

Es kann zweckmäßig sein, am Ein-/Ausgang 26 der Führungskulisse 21 eine Startschräge 40 vorzusehen, die in gleicher Richtung wie die Führungsschräge 32 der Arretieraufnahme 30 geneigt ist und - in Einfahrrichtung 41 auf das freie Ende 25 gesehen - mit ihrem Ende die Führungsschräge 32 überlappt.

Der Wechsel von der Einlaufschräge 33 zur Auslaufschräge 35 liegt in einem Bereich 42, der über der Arretieraufnahme 30 liegt. In Einfahrrichtung 41 auf das freie Ende 25 des Längsschiebers 2 gesehen, deckt die Wandung 31 der Arretieraufnahme 30 den Bereich 42 zwischen der Einlaufschräge 33 und der Auslaufschräge 35 ab.

Der mit der Führungskulisse 21 zusammenwirkende Arretierzapfen 24 ist an einem Arretierschuh 3 ausgebildet, wie er in den Figuren 9 bis 11 dargestellt ist.

Der Arretierschuh 3 besteht aus einem U-förmigen Einsatz 46 für die Führungsnut 11. Der Arretierschuh wird in die Führungsnut 11 des Führungsprofils 13 eingefädelt und ist - vgl. die Figuren 1 und 3 - über eine im Fuß des Arretierschuhs eingedrehte Befestigungsschraube 44 in der Führungsnut 11 verklemmt. Hierzu durchgreift die Befestigungsschraube 44 einen Schraubdom 43 und stützt sich mit ihrem Ende am Nutgrund 11a der Führungsnut 11 ab. Dadurch wird der Arretierschuh 3 mit einer Längsschulter 45 gegen eine Profilschulter 11b der Führungsnut 11 gedrückt. Der Arretierschuh 3 ist so unverschiebbar zur Längsachse 27 der Führungsnut 11 in dieser fixiert.

Der Arretierschuh ist an einem Ende 47 zum Eintritt des Längsschiebers 2 offen; an dem anderen Ende 48 ist der Schraubdom 43 vorgesehen. In den Innenraum 49 ragen Arretierzapfen 24 ein, die jeweils auf einer Seitenwand 51 des Arretierschuhs 45 ausgebildet sind. Die Arretierzapfen 24 liegen - bezogen auf eine Längsmittelebene 50 des Arretierschuhs 45 - symmetrisch und mit einem Abstand 1 einander gegenüber; der Abstand 1 ist größer als die Dicke d der Mittelwand 57 des Längsschiebers, die auf ihren beiden Außenseiten die Führungskulissen 21 trägt. Der Längsschieber 2 weist auf jeder seiner Seitenflächen 22 eine Führungskulisse 21 mit einer Einlaufschräge 33 und einer Auslaufschräge 35 auf.

In besonderer Ausgestaltung besteht der Arretierschuh 3 aus zwei Schuhhälften 3a (Figuren 12, 13) und 3b (Figuren 14, 15), die als Einzelteile gefertigt werden und über die Befestigungsschraube 44 miteinander zu verbinden sind.

Jede Schuhhälfte 3a, 3b weist eine Seitenwand 51a, 51b auf, die den Arretierzapfen 24 trägt. Die Seitenwand 51a bzw. 51b ist im Bereich des offenen Endes 47 des Arretierschuhs 3 zum Innenraum 49 angeschrägt. Im Bereich des Fußes jeder Seitenwand 51a und 51b trägt jede Schuhhälfte 3a und 3b einen Befestigungsdom 52a, 52b, die - bei zusammengesetztem Arretierschuh - einen gemeinsamen Schraubdom 43 bilden. Die Befestigungsdome 52a und 52b greifen formschlüssig ineinander ein, wozu der Befestigungsdom 52b der Schuhhälfte 3b auf einer Stirnseite Zapfen 53 aufweist, die in entsprechende Aufnahmen 54 in der zugeordneten Stirnseite des Befestigungsdoms 52a der anderen Schuhhälfte 3 a einragen.

Durch die Teilung des Arretierschuhs 3 in zwei Schuhhälften 3a, 3b können die Schuhhälften 3a, 3b voneinander getrennt seitlich in die Führungsnut 11 in das Führungsprofil 13 eingesetzt, montiert und auch demontiert werden, wie mit den Pfeilen 60 in Fig. 2 angedeutet. Ein Einschieben oder Ausschieben des Arretierschuhs 3 über ein offenes Ende der Führungsnut 11 entfällt. Durch die Möglichkeit der Montage wie der Demontage durch die Längsöffnung der Führungsnut 11 entfällt auch eine zum Wechsel eines defekten Arretierschuhs 3 sonst notwendige Demontage des Führungsprofils 13.

Wird also - wie Fig. 1 zeigt - der Schlussstab 4 in Pfeilrichtung 37 heruntergezogen, um den Behang 6 vor die Öffnung zu fahren, so fährt auf jeder der Längsseiten 22 des Längsschiebers 2 ein Arretierzapfen 24 des in der Führungsnut 11 festliegenden Arretierschuhs 3 in die Führungskulissen 21 ein. Der Schlussstab 4 wird vom Benutzer so weit in Pfeilrichtung 37 nach unten bewegt, bis der Arretierzapfen 24 am Ende der Einlaufschräge 33 anläuft und die weitere Bewegung des Schlussstabes 4 blockiert. Bei der Abwärtsbewegung des Schlussstabes in Pfeilrichtung 37 hat der Arretierzapfen 24 über die Führungsschräge 32 der Arretieraufnahme 30 den Längsschieber in Pfeilrichtung 28 so weit um den Weg c verschoben, dass die Arretieraufnahme an dem Arretierzapfen vorbeifahren kann. Der Arretierzapfen 24 trifft auf die Einlaufschräge 33 und gleitet an dieser abwärts bis zum Ende der Einlaufschräge 33, was der maximalen unteren Stellung des Schlussstabes in Pfeilrichtung 37 entspricht. Dabei wird der Längsschieber 2 um einen Weg a in Pfeilrichtung 29 verschoben. Lässt der Benutzer nun den Schlussstab 4 los, wird dieser durch die in Aufwickelrichtung 8 wirkende Federkraft der Wickelrolle 7 in Pfeilrichtung 34 nach oben gezogen, so dass die Arretieraufnahme 30 unter den Arretierzapfen 24 fährt; der Arretierzapfen 24 ist in der Arretieraufnahme 30 des Längsschiebers 2 gehalten und der Schlussstab 4 auf der Höhe des Arretierschuhs 3 arretiert.

Zum Lösen des Schlussstabes aus dem Arretierschuh 3 hat der Benutzer den Schlussstab 4 erneut in Pfeilrichtung 37 nach unten zu ziehen, wodurch der Arretierzapfen 24 aus der Arretieraufnahme 30 ausfährt und an der Auslaufschräge 35 aufläuft; bei weiterer Abwärtsbewegung in Pfeilrichtung 37 gleitet der Arretierzapfen 24 längs der Auslaufschräge 35 bis zu dessen Ende 36, wobei der Längsschieber um einen Weg b in Pfeilrichtung 29 verschoben wird. Lässt der Benutzer nun den Schlussstab 4 los, so wird dieser - unter der Zugkraft der Wickelrolle 7 - in Pfeilrichtung 34 nach oben gezogen, wobei der Arretierzapfen 24 aufgrund der Verschiebung des Längsschiebers 2 um den Weg b nunmehr an der Arretieraufnahme 30 vorbeifahren kann und auf die Schlussschräge 38 aufläuft, die den Längsschieber 2 in Pfeilrichtung 28 in seine Ausgangslage verschiebt. Der Arretierzapfen 24 verlässt nun über den Ein-/Ausgang 26 die Führungskulisse 21; der Schlussstab 4 ist freigegeben und kann in Pfeilrichtung 34 nach oben verschoben werden.

## Patentansprüche

1. Arretiervorrichtung für einen Schlussstab (4) eines auf einer Wickelrolle (7) aufgewickelten Behangs (6), insbesondere eines Insektenschutzgewebes, wobei der Schlussstab (4) an seinen Enden (14) in einem Führungsprofil (13) geführt ist und zwischen einem Ende (14) des Schlussstabes (4) und dem Führungsprofil (13) ein in Längsrichtung (15) des Schlussstabes (4) verschiebbarer Längsschieber (2) angeordnet ist, der mit einem im Führungsprofil (13) angeordneten Arretierschuh (3) zusammenwirkt, wobei bei einer Abwärtsbewegung des Schlussstabes (4) ein Arretierzapfen (24) in eine Führungskulisse (21) eingreift und durch eine Einlaufschräge (33) der Führungskulisse (21) in Längsrichtung (15) des Schlussstabes (4) in seiner Lage relativ zu einer Arretieraufnahme (30) ausgerichtet wird, derart, dass bei einer folgenden Aufwärtsbewegung des Schlussstabes (4) der Arretierzapfen (24) in die Arretieraufnahme (30) einfädelt und den Schlussstab (4) auf Höhe des Arretierschuhs (3) hält, und dass bei einer erneuten Abwärtsbewegung des Schlussstabes (4) der Arretierzapfen (24) auf einer Auslaufschräge (35) der Führungskulisse (21) aufläuft, die den Arretierzapfen (24) in Längsrichtung (15) des Schlussstabes (4) in seiner Lage relativ zu der Arretieraufnahme (30) derart ausrichtet, dass bei einer folgenden Aufwärtsbewegung des Schlussstabes (4) der Arretierzapfen (24) an der Arretieraufnahme (30) vorbei aus der Führungskulisse (21) herausläuft und den Schlussstab (4) frei gibt,
**dadurch gekennzeichnet, dass** der Arretierzapfen (24) am Arretierschuh (3) ausgebildet ist und die Arretieraufnahme (30) sowie die die Arretieraufnahme (30) zum Arretierzapfen (24) ausrichtende Einlaufschräge (33) und die Auslaufschräge (35) der Führungskulisse (21) an dem Längsschieber (2) ausgebildet sind.

2. Arretiervorrichtung nach Anspruch 1,
**dadurch gekennzeichnet, dass** der Längsschieber (2) auf jeder seiner Längsseiten (22) eine Führungskulisse (21) mit einer Einlaufschräge (33) und einer Auslaufschräge (35) aufweist.

3. Arretiervorrichtung nach Anspruch 1 oder 2,
**dadurch gekennzeichnet, dass** der Längsschieber (2) frei verschiebbar geführt ist.

4. Arretiervorrichtung nach einem der Ansprüche 1 bis 3,
**dadurch gekennzeichnet, dass** der Längsschieber (2) unverlierbar in einem Schieberträger (16) gehalten ist, der in das Ende (14) des Schlussstabes (4) eingeschoben ist.

5. Arretiervorrichtung nach Anspruch 4,
**dadurch gekennzeichnet, dass** der Schieberträger (16) eine Kedernut aufweist, die eine im Schlussstab (4) ausgebildete Kedernut (10) in das Führungsprofil (13) verlängert.

6. Arretiervorrichtung nach einem der Ansprüche 1 bis 5,
**dadurch gekennzeichnet, dass** der Arretierschuh (3) zwei einander gegenüberliegende Arretierzapfen (24) aufweist, zwischen denen der Längsschieber (2) eintaucht.

7. Arretiervorrichtung nach Anspruch 6,
**dadurch gekennzeichnet, dass** die Arretierzapfen (24) gleichzeitig in je eine Führungskulisse (21) des Längsschiebers (2) eingreifen.

8. Arretiervorrichtung nach einem der Ansprüche 1 bis 7,
**dadurch gekennzeichnet, dass** der Arretierschuh (3) aus zwei Schuhhälften (3a, 3b) zusammengesetzt ist.

9. Arretiervorrichtung nach Anspruch 8,
**dadurch gekennzeichnet, dass** jede Schuhhälfte (3a, 3b) einen Befestigungsdom (52a, 52b) aufweist und die Befestigungsdome (52a, 52b) der Schuhhälften (3a, 3b) einen gemeinsamen Schraubdom (43) des Arretierschuhs (3) bilden.

10. Arretiervorrichtung nach Anspruch 9,
**dadurch gekennzeichnet, dass** die Befestigungsdome (52a, 52b) formschlüssig ineinander greifen.

11. Arretiervorrichtung nach einem der Ansprüche 1 bis 10,
**dadurch gekennzeichnet, dass** der Arretierschuh (3) in der Profilnut (11) des Führungsprofils (13) festgeklemmt ist.

12. Arretiervorrichtung nach Anspruch 11,
**dadurch gekennzeichnet, dass** sich die in den Schraubdom (43) eingedrehte Befestigungsschraube (44) auf dem Nutgrund des Führungsprofils (13) abstützt.

## Claims

1. Locking device for a closing rod (4) of a curtain (6) wound onto a winding roller (7), in particular of an insect screen fabric, wherein the closing rod (4) is guided in a guide profile (13) at its ends (14) and a longitudinal slide (2), which is movable in the longitudinal direction (15) of the closing rod (4) and acts together with a locking shoe (3) located in the guide profile (13), is provided between one end (14) of the closing rod (4) and the guide profile (13), wherein, during a downward movement of the closing rod (4), a locking pin (24) engages with a guide gate (21) and is aligned in its position relative to a locking receptacle (30) in the longitudinal direction (15) of the closing rod (4) by an entry bevel (33) of the guide gate (21) in such a way that, in a subsequent upward movement of the closing rod (4), the locking pin (24) threads into the locking receptacle (30) and holds the closing rod (4) at the level of the locking shoe (3), and that, in a renewed downward movement of the closing rod (4), the locking pin (24) runs against an exit bevel (35) of the guide gate (21), which aligns the locking pin (24) in the longitudinal direction (15) of the closing rod (4) in its position relative to the locking receptacle (30) in such a way that, in a subsequent upward movement of the closing rod (4), the locking pin (24) exits the guide gate (21) past the locking receptacle (30) and releases the closing rod (4),
**characterised in that** the locking pin (24) is formed on the locking shoe (3), and **in that** the locking receptacle (30), the entry bevel (33) aligning the locking receptacle (30) relative to the locking pin (24) and the exit bevel (35) of the guide gate (21) are formed on the longitudinal slide (2).

2. Locking device according to claim 1,
**characterised in that** the longitudinal slide (2) has a guide gate (21) with an entry bevel (33) and an exit bevel (35) on each of its long sides (22).

3. Locking device according to claim 1 or 2,
**characterised in that** the longitudinal slide (2) is guided for free traversing.

4. Locking device according to any of claims 1 to 3,
**characterised in that** the longitudinal slide (2) is held captive in a slide support (16) inserted into the end of the closing rod (4).

5. Locking device according to claim 4,
**characterised in that** the slide support (16) has a piping groove which extends a piping groove (10 formed in the closing rod (4) into the guide profile (13).

6. Locking device according to any of claims 1 to 5,
**characterised in that** the locking shoe (3) has two locking pins (24) arranged opposite each other, between which the longitudinal slide (2) dips in.

7. Locking device according to claim 6,
**characterised in that** the locking pins (24) simultaneously engage with one guide gate (21) of the longitudinal slide (2) each.

8. Locking device according to any of claims 1 to 7,
**characterised in that** the locking shoe (3) is composed of two shoe halves (3a, 3b).

9. Locking device according to claim 8,
**characterised in that** each shoe half (3a, 3b) has a mounting dome (52a, 52b) and the mounting domes (52a, 52b) of the shoe halves (3a, 3b) form a common screw dome (43) of the locking shoe (3).

10. Locking device according to claim 9,
**characterised in that** the mounting domes (52a, 52b) positively engage with each other.

11. Locking device according to any of claims 1 to 10,
**characterised in that** the locking shoe (3) is clamped in the profiled groove (11) of the guide profile (13).

12. Locking device according to claim 11,
**characterised in that** the mounting screw (44) tightened into the screw dome (43) is supported on the groove bottom of the guide profile (13).

## Revendications

1. Dispositif d'arrêt pour une baguette d'extrémité (4) d'un rideau (6) enroulé sur un rouleau (7), en particulier une moustiquaire, étant précisé que la baguette d'extrémité (4) est guidée à ses extrémités (14) dans un profilé de guidage (13), et qu'il est prévu entre une extrémité (14) de la baguette de guidage (4) et le profilé de guidage (13) un coulisseau longitudinal (2), mobile dans le sens longitudinal (15) de la baguette d'extrémité (4), qui coopère avec un sabot d'arrêt (3) disposé dans le profilé de guidage (13), étant précisé que lors d'un mouvement descendant de la baguette d'extrémité (4), une languette d'arrêt (24) entre dans une coulisse de guidage (21) et, grâce à un biseau d'entrée (33) de ladite coulisse de guidage (21), est orientée dans une position par rapport à un logement d'arrêt (30), dans le sens longitudinal (15) de la baguette (4), de telle sorte que lors d'un mouvement ascendant suivant de la baguette (4), ladite languette d'arrêt (24) s'insère dans le logement d'arrêt (30) et maintienne la baguette (4) à la hauteur du sabot d'arrêt (3), et que lors d'un nouveau mouvement descendant de la baguette (4), la languette d'arrêt (24) monte sur un biseau de sortie (35) de la coulisse de guidage (21) qui oriente ladite languette d'arrêt (24) dans sa position par rapport au logement d'arrêt (30), dans le sens longitudinal (15) de la baguette (4), de sorte que lors d'un mouvement ascendant suivant de la baguette (4), la languette d'arrêt (24) sorte de la coulisse de guidage (21) en passant devant le logement d'arrêt (30), et libère la baguette (4),
**caractérisé en ce que** la languette d'arrêt (24) est formée sur le sabot d'arrêt (3), et le logement d'arrêt (30) ainsi que le biseau d'entrée (33) qui oriente le logement d'arrêt (30) par rapport à la languette d'arrêt (24) et le biseau de sortie (35) de la coulisse de guidage (21) sont formés sur le coulisseau longitudinal (2).

2. Dispositif d'arrêt selon la revendication 1,
**caractérisé en ce que** le coulisseau longitudinal (2) comporte sur chacun de ses côtés longitudinaux (22) une coulisse de guidage (21) avec un biseau d'entrée (33) et un biseau de sortie (35).

3. Dispositif d'arrêt selon la revendication 1 ou 2,
**caractérisé en ce que** le coulisseau longitudinal (2) est guidé de manière à pouvoir coulisser librement.

4. Dispositif d'arrêt selon l'une des revendications 1 à 3,
**caractérisé en ce que** le coulisseau longitudinal (2) est maintenu de manière imperdable dans un support de coulisseau (16) qui est glissé dans l'extrémité (14) de la baguette d'extrémité (4).

5. Dispositif d'arrêt selon la revendication 4,
**caractérisé en ce que** le support de coulisseau (16) présente une rainure pour bourrelet qui prolonge dans le profilé de guidage (13) une rainure pour bourrelet (10) formée dans la baguette d'extrémité (4).

6. Dispositif d'arrêt selon l'une des revendications 1 à 5,
**caractérisé en ce que** le sabot d'arrêt (3) comporte deux languettes d'arrêt (24) qui se font face et entre lesquelles entre le coulisseau longitudinal (2).

7. Dispositif d'arrêt selon la revendication 6,
**caractérisé en ce que** les languettes d'arrêt (24) entrent en même temps dans les coulisses de guidage (21) respectives du coulisseau longitudinal (2).

8. Dispositif d'arrêt selon l'une des revendications 1 à 7,
**caractérisé en ce que** le sabot d'arrêt (3) se compose de deux moitiés de sabot (3a, 3b).

9. Dispositif d'arrêt selon la revendication 8,
**caractérisé en ce que** chaque moitié de sabot (3a, 3b) comporte une calotte de fixation (52a, 52b), et les calottes de fixation (52a, 52b) des moitiés de sabot (3a, 3b) forment une calotte à vis commune (43) du sabot d'arrêt (3).

10. Dispositif d'arrêt selon la revendication 9,
**caractérisé en ce que** les calottes de fixation (52a, 52b) s'emboîtent l'une dans l'autre par complémentarité de forme.

11. Dispositif d'arrêt selon l'une des revendications 1 à 10,
**caractérisé en ce que** le sabot d'arrêt (3) est bloqué par serrage dans la rainure profilée (11) du profilé de guidage (13).

12. Dispositif d'arrêt selon la revendication 11,
**caractérisé en ce que** la vis de fixation (44) vissée dans la calotte à vis (43) s'appuie sur le fond de la rainure du profilé de guidage (13).
